# EUROPÄISCHE PATENTSCHRIFT

(11) **EP 1 818 622 B1**
(45) Veröffentlichungstag und Bekanntmachung des Hinweises auf die Patenterteilung: **05.10.2011**
(21) Anmeldenummer: 06002900.6
(22) Anmeldetag: 14.02.2006
(51) Int. Cl.: F24C 15/20

(54) **Dunstabzugshaube mit herausnehmbaren Einsätzen**
Fume extractor hood with removable inserts
Hotte d'extraction de fumées avec inserts détachables

(43) Veröffentlichungstag der Anmeldung: 15.08.2007
(73) Patentinhaber: V-Zug AG, CH-6301 Zug (CH)
(72) Erfinder: Wismer, Martin, 6330 Cham (CH)
(74) Vertreter: Sutter, Kurt

(56) Entgegenhaltungen:
- EP-A- 1 624 254
- DE-A1- 4 441 788
- DE-A1- 10 000 841
- DE-A1- 10 255 317
- DE-U1-202004 000 169

## Beschreibung

Die Erfindung betrifft eine Dunstabzugshaube zum Anordnen über einer Kochstelle gemäss Oberbegriff von Anspruch 1.

Eine Dunstabzugshaube ist in DE 44 41 788 beschrieben. Sie besitzt eine Stauplatte, an welcher sich der von unten kommende Dunst bzw. Wrasen staut. Er wird sodann durch einen Spalt im Bereich des Randes der Stauplatte in einen Sammelraum gesogen, von wo er durch eine Abzugsöffnung und geeignete Abluftleitungen weggeführt wird.

Weiter wird in DE 20 2004 000 169 U1 eine Dunstabzugshaube beschrieben, welche einen Einsatz aufweist, der einen Sammelraum im Gehäuse bildet, und der zur Reinigung grundsätzlich aus dem Gerät entnommen werden könnte.

Die vorliegende Erfindung hat sich zur Aufgabe gesetzt, eine Dunstabzugshaube bereitzustellen, welche einfacher gereinigt werden kann.

Diese Aufgabe wird von der Dunstabzugshaube gemäss Anspruch 1 gelöst, indem mindestens ein Teil der oberen Wandung des Sammelraums von mindestens einem Einsatz gebildet wird. Zur Reinigung kann der Einsatz ausgebaut und z.B. in einem Geschirrspüler gewaschen werden. Gegenüber konventionellen Lösungen reduziert sich so der Reinigungsaufwand wesentlich. Zudem wird die obere Begrenzung des Sammelraums durch das Filter und den Einsatz bzw. die Einsätze gebildet, so dass durch Ausbau der Einsätze und Filter der meistverschmutzte Teil des Geräts ausgebaut und gereinigt werden kann, während die im Gerät verbleibenden Teile wesentlich weniger verschmutzt sind.

Weitere bevorzugte Ausführungen und Vorteile der Erfindung ergeben sich aus den abhängigen Ansprüchen sowie aus der nun folgenden Beschreibung anhand der Figuren. Dabei zeigen:
Fig. 1 eine Ansicht einer Ausführung der Dunstabzugshaube von vorne,
Fig. 2 eine Ansicht der Dunstabzugshaube von der Seite,
Fig. 3 eine Ansicht der Dunstabzugshaube von unten,
Fig. 4 einen Schnitt entlang Linie A-A von Fig. 1,
Fig. 5 einen Schnitt entlang Linie B-B von Fig. 2,
Fig. 6 eine Ansicht von schräg unten mit eingebauten Einsätzen,
Fig. 7 eine Ansicht von schräg unten mit nur einem eingebauten Einsatz,
Fig. 8 die drei ausgebauten Einsätze von schräg oben und
Fig. 9 die drei ausgebauten Einsätze von schräg unten.

Die Ausführung der Dunstabzugshaube gemäss den Figuren besitzt ein Gehäuse umfassend eine ungefähr quaderförmige Haube 1 und einen Aufbau 2. Die Haube 1 besitzt eine horizontale Deckplatte 3, seitliche Seitenplatten 4 und eine vordere Frontplatte 5.

In der Haube 1 sind drei herausnehmbare Einsätze 7a, 7b, 7c angeordnet. Jeder Einsatz besitzt eine obere Platte 8 und eine untere Platte 9, welche insbesondere in Fig. 8 und 9 gut ersichtlich sind. Die beiden Platten 8, 9 jedes Einsatzes sind über eine als Steg 10 bezeichnete, formstabile Verbindung miteinander verbunden. Jeder Einsatz bildet somit eine stabile Einheit, die einzeln gehandhabt werden kann.

Die Einsätze 7a, 7b, 7c sind über je eine Schraube 11, welche sich durch den Steg 10 erstreckt, an einer horizontalen Abdeckung 12 in der Haube 5 angeordnet, siehe insb. Fig. 5.

Die unteren Platten 9 der montierten Einsätze bilden eine horizontale, durchgehende Staufläche 14. Diese dient dazu, den von der Kochstelle hochsteigenden Dunst abzubremsen und horizontal nach aussen zu führen. Seitlich der Staufläche 14 verläuft ein Spalt 15 (siehe Fig. 3 - 5) zwischen den Rändern der unteren Platten 9 der Einsätze und drei schrägen Führungsplatten 16 der Haube. Durch diesen Spalt tritt der Dunst in einen Sammelraum 17 ein, der sich zwischen den oberen und unteren Platten 8 bzw. 9 bildet. Dort strömt er gegen eine Abzugsöffnung 20 hin (siehe Fig. 7), wobei er unmittelbar vor dem Eintritt in die Öffnung 20 von nach unten abgebogenen Kanten 21 der oberen Platten 8 nach unten abgelenkt wird, vgl. Fig. 8 und 9. Sodann durchtritt der Dunst einen in der Abzugsöffnung 20 angeordneten Filter bestehend aus zwei herausnehmbaren Filterplatten 23 und tritt in den Aufbau 2 ein. Dort wird der Dunst von einem nicht dargestellten Ventilator zu geeigneten Abzugsleitungen gefördert.

Wie insbesondere aus Fig. 8 ersichtlich, ist die obere Platte 8 des mittleren Einsatzes 7b kleiner als jene der äusseren Einsätze 7a, 7c, so dass die zusammengesetzten oberen Platten 8 einen Bereich freilassen, der der Grösse der Abzugsöffnung 20 entspricht.

Wenn der Dunst den Sammelraum 17 durchläuft, werden darin suspendierte Fetttropfen und andere Verunreinigungen an den Wänden des Sammelraums abgelagert, insbesondere auch an den Kanten 21. Da die Kanten 21 vertikal über den unteren Platten 9 angeordnet sind, werden allfällig abtropfende, fliessfähige Ablagerungen von diesen Platten 9 aufgefangen. Um ein Heruntertropfen der Ablagerungen auf die Kochstelle zu vermeiden, bilden die unteren Platten 9 zusammen einen Trog mit erhöhten Seitenrändern 24, siehe Fig. 4 und 5.

Wie sich aus dem Obigen ergibt, werden die oberen und unteren Wände des Sammelraums 17 im Betrieb der Dunstabzugshaube durch Ablagerungen verschmutzt. Da die obere Wand des Sammelraums 17 jedoch von den oberen Platten 8 sowie von den Filterplatten 23 und dessen untere Wand von den unteren Platten 9 gebildet werden, können die Wände des Sammelraums 17 vollständig und mit wenigen Handgriffen ausgebaut werden. Die drei Einsätze 7a, 7b, 7c und die Filterplatten 17 finden bequem in einem Geschirrspüler Platz, wo sie ohne grossen Aufwand und gründlich gereinigt werden können.

Eine Verschmutzung der Abdeckung 12 wird durch die oberen Platten 8, welche den Dunst von der Abdeckung 12 fernhalten, vermieden.

In der hier gezeigten Ausführung sind drei Einsätze 7a, 7b, 7c vorgesehen. Diese Zahl kann jedoch variiert werden. Die Verwendung mehrerer Einsätze ist bevorzugt, da dann die einzelnen Einsätze kleiner sind und besser in einem Geschirrspüler Platz finden.

Die vorliegende Erfindung stellt sicher, dass nur an ausbaubaren Teilen (nämlich den Einsätzen 7a, 7b, 7c und den Filterplatten 23) Fett abgelagert wird.

## Patentansprüche

1. Dunstabzugshaube zum Anordnen über einer Kochstelle mit einem Gehäuse und einem im Gehäuse angeordneten Sammelraum (17) zum Sammeln vom Dunst gegen eine Abzugsöffnung (20) hin, sowie mit mindestens einen Einsatz (7a, 7b, 7c), der aus dem Gehäuse zur Reinigung herausnehmbar ist, wobei der Einsatz (7a, 7b, 7c) eine obere Platte (8) aufweist, die mindestens einen Teil einer oberen Wandung des Sammelraums (17) bildet, **dadurch gekennzeichnet, dass** über dem Sammelraum (17) in der Abzugsöffnung ein Filter (23) angeordnet ist und wobei eine obere Begrenzung des Sammelraums durch das Filter (23) und den Einsatz bzw. die Einsätze (7a, 7b, 7c) gebildet wird.

2. Dunstabzugshaube nach Anspruch 1, wobei der Sammelraum (17) über mindestens einer Staufläche (14) zum Abbremsen von von der Kochstelle aufsteigendem Dunst angeordnet ist.

3. Dunstabzugshaube nach Anspruch 2, wobei die Staufläche (14) im Wesentlichen horizontal angeordnet ist.

4. Dunstabzugshaube nach einem der vorangehenden Ansprüche, wobei der Einsatz (7a, 7b, 7c) mindestens eine den Sammelraum (17) nach unten begrenzende untere Platte (9) aufweist, und insbesondere das die untere Platte (9) des Einsatzes bzw. der Einsätze (7a, 7b, 7c) einen Trog zum Auffangen fliessfähiger Ablagerungen bildet.

5. Dunstabzugshaube nach einem der Ansprüche 2 oder 3 und nach Anspruch 4, wobei die untere Platte (9) mindestens einen Teil der Staufläche bildet.

6. Dunstabzugshaube nach einem der Ansprüche 4 oder 5, wobei die obere Platte (8) eine vertikal über der unteren Platte (9) angeordnete, sich nach unten erstreckende Kante (21) zum Ablenken des Dunstes vor Eintritt in die Abzugsöffnung (20) aufweist.

7. Dunstabzugshaube nach einem der Ansprüche 4 bis 6, wobei die obere und die untere Platte (8, 9) des Einsatzes (7a, 7b, 7c) über mindestens einen Steg (10) miteinander verbunden sind.

8. Dunstabzugshaube nach einem der vorangehenden Ansprüche, wobei die Dunstabzugshaube eine über dem Einsatz bzw. den Einsätzen (7a, 7b, 7c) angeordnete Abdeckung (12) aufweist.

9. Dunstabzugshaube nach einem der vorangehenden Ansprüche, wobei der mindestens eine Einsatz (7a, 7b, 7c) mit mindestens einem Befestigungsmittel (11) an der Abdeckung (12) befestigt ist, und insbesondere wobei das Befestigungsmittel (11) eine Schraube ist.

10. Dunstabzugshaube nach einem der vorangehenden Ansprüche mit mehreren, insbesondere drei, nebeneinander angeordneten Einsätzen (7a, 7b, 7c), und insbesondere wobei ein mittlerer (7b) der Einsätze eine kleinere obere Platte (8) aufweist als die äussersten der Einsätze.

## Claims

1. Extractor hood for arrangement above a cooking space with a housing and a collecting chamber (17) arranged inside the housing for collecting steam towards an outlet opening (20), as well as with at least an inset (7a, 7b, 7c) which is removable from the housing for cleaning, wherein the inset (7a, 7b, 7c) has a top plate (8) which forms at least a part of an upper wall of the collecting chamber (17), **characterized in that** a filter (23) is arranged above the collecting chamber (17) inside the outlet opening and wherein an upper limitation of the collecting chamber is formed by the filter (23) and the inset or insets (7a, 7b, 7c) respectively.

2. Extractor hood according to claim 1, wherein the collecting chamber (17) is arranged above at least a storage area (14) for slowing down the steam rising from the cooking space.

3. Extractor hood according to claim 2, wherein the storage space (14) is arranged substantially horizontally.

4. Extractor hood according to one of the preceding claims, wherein the inset (7a, 7b, 7c) has at least a bottom plate (9) limiting the collecting space downwards, and particularly that the bottom plate (9) of the inset or the insets (7a, 7b, 7c) respectively forms a vat for capturing flowable deposits.

5. Extractor hood according to one of the claims 2 or 3 and claim 4, wherein the bottom plate (9) forms at least a part of the storage area.

6. Extractor hood according to one of the claims 4 or 5, wherein the top plate (8) has an edge (21) extending downwards and arranged vertically above the bottom plate (9) for deflecting the steam prior to entering into the outlet opening (20).

7. Extractor hood according to one of the claims 4 to 6, wherein the top and the bottom plate (8, 9) of the inset (7a, 7b, 7c) are connected to one another via at least a bridge (10).

8. Extractor hood according to one of the preceding claims, wherein the extractor hood has a cover (12) arranged above the inset or the insets (7a, 7b, 7c) respectively.

9. Extractor hood according to one of the preceding claims, wherein the at least one inset (7a, 7b, 7c) is attached to the cover (12) by at least an attachment means (11), and particularly wherein the attachment means (11) is a screw.

10. Extractor hood according to one of the preceding claims, with multiple, particularly three, insets (7a, 7b, 7c) arranged side by side, and particularly wherein a middle (7b) inset has a smaller top plate (8) than the outer insets.

## Revendications

1. Hotte d'extraction de fumées à agencer au-dessus d'une table de cuisson avec un boîtier et un collecteur (17) disposé dans le boîtier pour collecter la fumée vers une ouverture d'extraction (20), ainsi qu'avec au moins un insert (7a, 7b, 7c) qui peut être retiré du boîtier pour être nettoyé, l'insert (7a, 7b, 7c) présentant une plaque supérieure (8) qui forme au moins une partie d'une paroi supérieure du collecteur (17), **caractérisée en ce qu'**un filtre (23) est agencé au-dessus du collecteur (17) dans l'ouverture d'extraction et une délimitation supérieure du collecteur est formée par le filtre (23) et l'insert respectivement les inserts (7a, 7b, 7c).

2. Hotte d'extraction de fumées selon la revendication 1, dans laquelle le collecteur (17) est agencé au-dessus d'au moins une surface d'accumulation (14) pour ralentir la fumée montant de la table de cuisson.

3. Hotte d'extraction de fumées selon la revendication 2, dans laquelle la surface d'accumulation (14) est agencée de manière essentiellement horizontale.

4. Hotte d'extraction de fumées selon l'une quelconque des revendications précédentes, dans laquelle l'insert (7a, 7b, 7c) présente au moins une plaque inférieure (9) délimitant le collecteur (17) vers le bas et en particulier la plaque inférieure (9) de l'insert respectivement des inserts (7a, 7b, 7c) forme une auge pour recueillir des dépôts fluides.

5. Hotte d'extraction de fumées selon l'une quelconque des revendications 2 ou 3 et selon la revendication 4, dans laquelle la plaque inférieure (9) forme au moins une partie de la surface d'accumulation.

6. Hotte d'extraction de fumées selon l'une quelconque des revendications 4 ou 5, dans laquelle la plaque supérieure (8) présente une arête (21) agencée verticalement au-dessus de la plaque inférieure (9) et s'étendant vers le bas pour dévier la fumée avant l'entrée dans l'ouverture d'extraction (20).

7. Hotte d'extraction de fumées selon l'une quelconque des revendications 4 à 6, dans laquelle la plaque supérieure et la plaque inférieure (8, 9) de l'insert (7a, 7b, 7c) sont reliées l'une à l'autre par le biais d'au moins une entretoise (10).

8. Hotte d'extraction de fumées selon l'une quelconque des revendications précédentes, dans laquelle la hotte d'extraction de fumées présente un recouvrement (12) agencé au-dessus de l'insert respectivement des inserts (7a, 7b, 7c).

9. Hotte d'extraction de fumées selon l'une quelconque des revendications précédentes, dans laquelle l'au moins un insert (7a, 7b, 7c) est fixé au niveau du recouvrement (12) avec au moins un moyen de fixation (11) et dans laquelle en particulier le moyen de fixation (11) est une vis.

10. Hotte d'extraction de fumées selon l'une quelconque des revendications précédentes, avec plusieurs, en particulier trois, inserts (7a, 7b, 7c) agencés les uns à côté des autres, et dans laquelle en particulier un insert médian (7b) présente une plus petite plaque supérieure (8) que les inserts les plus extérieurs.
